# FASCICULE DE BREVET EUROPEEN

(11) **EP 0 065 606 B1**
(45) Date de publication et mention de la délivrance du brevet: **01.10.1986**
(21) Numéro de dépôt: 81400817.3
(22) Date de dépôt: 22.05.1981
(51) Int. Cl.: F01C 1/344, F01C 21/08

(54) **Palette coulissante de rotor de dispositifs hydrauliques ou électrohydrauliques rotatifs**
Gleitschieber für Rotoren hydraulischer oder elektrohydraulischer Drehkolbenanlagen
Sliding vane for rotors of hydraulic or electrohydraulic rotary devices

(43) Date de publication de la demande: 01.12.1982
(73) Titulaire: COMPAGNIE DE CONSTRUCTION MECANIQUE SULZER Société anonyme dite:, Cedex 59 F-75300 Paris Brune (FR)
(72) Inventeur: Leroy, Daniel, F-78520 Limay (FR); Charlat, Patrice, F-78200 Mantes (FR)
(74) Mandataire: Rinuy, Guy

## Description

La présente invention se rapporte aux palettes coulissantes de rotor de dispositifs hydrauliques ou électrohydrauliques rotatifs, lesquelles palettes sont susceptibles de venir en appui d'équilibre de palette ou en appui de collage de palette contre une surface d'application statorique.

Une usure importante peut se produire entre les arêtes vives de chaque palette et la surface d'application statorique, allant jusqu'à une détérioration rapide, d'autant plus si ladite surface d'application est une rampe, les variations de profil de la rampe accentuant encore le frottement.

Il doit être remarqué, par ailleurs, que l'appui des palettes coulissantes sur la surface d'application statorique ou rampe doit être constant. Cet appui est généralement obtenu à l'aide d'un moyen d'application de palette qui peut être constitué par un ressort, un aimant ou une bobine d'attraction.

La présente invention entend améliorer le frottement de chaque palette sur la surface d'application statorique tout en gardant un appui constant de la palette sur cette surface, cette palette coulissante devant, par ailleurs, fonctionner suivant les deux sens de rotation possibles du rotor du dispositif hydraulique rotatif qui comporte ladite palette (ou lesdites palettes).

On connaît un moteur ou une pompe à palettes radiales à un seul sens de rotation. Chaque palette de ce moteur ou de cette pompe montre une arête aiguë contre une surface statorique.

Des méplats sont réalisés devant et derrière l'arête, l'un de ces méplats étant plus grand que l'autre.

Suivant le sens de rotation unique adopté, le méplat étroit constitue un méplat avant. Dans une zone active de fonctionnement, le méplat étroit est exposé à la haute pression ce qui force la palette radialement vers l'intérieur du rotor.

Une autre surface est réalisée à l'opposé du méplat étroit pour constituer un moyen d'application de la palette contre la surface statorique.

Une autre surface s'étendant latéralement à la palette permet l'exercice d'une pression latérale sur la palette, de manière à l'appliquer contre la paroi de son logement.

Il s'agit, dans l'ensemble, d'un type connu de palette.

On connaît un moteur rotatif à palettes coulissantes radialement et susceptible de tourner dans les deux sens. La palette montre, de part et d'autre d'elle-même, une entaille. Un canal permet à la pression de fluide de s'exercer contre la palette pour la « pousser contre la paroi opposée du logement recevant la palette.

Aucune disposition n'est cependant prévue pour améliorer le frottement de la palette contre la surface statorique.

On connaît un dispositif dans lequel une palette est flottante dans un logement statorique. La palette agit radialement sous l'action d'un ressort. Des cavités latérales sont pratiquées sur la palette et une pluralité de petits passages relient une cavité à la cavité aval. En fonctionnement, la haute pression est transmise par des passages à la cavité aval de la palette de manière à équilibrer la force qui s'exerce sur la cavité opposée.

Cette disposition vise à conserver à la palette son caractère flottant dans un dispositif rotatif formant pompe ou moteur à un seul sens de rotation.

On connaît, enfin, par le brevet US-A-2778 317 un dispositif dans lequel des palettes ont un profil en forme d'ancre marine dont la partie courbe ou sabot est ajustée serré contre la paroi circonférentielle d'une chambre de travail, pour venir masquer, en cours de fonctionnement, des orifices d'entrée ou de sortie de fluide.

La présente invention vise une palette coulissante de rotor pour dispositifs hydrauliques rotatifs, susceptible de venir en appui d'équilibre ou de collage de palette contre une surface statorique d'application au moyen d'une surface d'application de palette exposée à la pression du fluide et d'un ressort, de forme symétrique de part et d'autre d'un axe médian avec de part et d'autre de celui-ci, une portion courbe de contact avec ladite surface statorique d'application, non ajustée complètement à cette surface statorique et dégageant une surface courbe également exposée à la pression du fluide, en opposition axiale avec ladite surface d'application de palette, caractérisée en ce qu'elle est allongée selon son axe médian et en ce que cette surface courbe étant ménagée de part et d'autre de la palette, la surface d'application de palette est ménagée, également de part et d'autre de la palette, sur une portion compensatrice de la palette destinée à rester hors du rotor et sensiblement parallèle à la surface statorique d'application, ladite surface d'application de palette étant au moins sensiblement égale à la surface courbe de sorte que la palette est en appui d'équilibre, voire en appui de collage, contre la surface statorique d'application.

D'autres caractéristiques et avantages de la présente invention ressortiront de la description qui va suivre faite en regard du dessin sur lequel :

la figure 1 est une vue en coupe schématique d'une palette coulissante selon l'invention, représentée dans son logement rotorique et venant en appui d'équilibre de palette contre le stator du dispositif ; et

la figure 2 est une vue en coupe schématique, semblable à celle de la figure 1, dans laquelle la palette est en appui de collage de palette contre le stator du dispositif.

Dans la forme de réalisation représentée à la figure 1, une palette selon l'invention (1) montre une portion courbe ou arrondie (2) de surface (S1) venant, suivant une génératrice (G) en contact d'équilibre de palette avec le stator (3) aussi bien du côté amont (pression prépondérante HP) que du côté aval (pression xP). Ces pressions s'exercent sur les portions courbes et ont tendance à soulever la palette, mais cette tendance est immédiatement combattue du fait d'une portion compensatrice (4) de la palette, de surface (S2), sur laquelle la pression de fluide s'exerce sensiblement perpendiculairement à la surface d'application statorique (3A) du stator. La surface de la portion compensatrice (4) de la palette est donc sensiblement parallèle à ladite surface d'application statorique.

La palette (1) est percée d'au moins un canal d'équilibrage hydraulique (5), une pression (x'P) régnant alors à l'intérieur de la palette et du logement (6) qui la reçoit dans le rotor (7) avec interposition d'un moyen d'application de palette (8) qui, en l'occurrence, est un ressort. Les pressions (xP) et (x'P) sont inférieures à la pression (HP).

Dans la forme de réalisation représentée à la figure 1, les surfaces (S1) et (S2) sont choisies égales de manière à obtenir l'équilibre de palette recherché.

Par ailleurs, la palette (1) est pourvue d'une surface supplémentaire (S3) exposée à la pression (HP), cette surface s'étendant latéralement à la palette et se poursuivant à l'intérieur du logement sur une certaine longueur de la palette. La surface (S3), creusée latéralement dans la palette, permet d'éviter tout basculement de celle-ci sous l'action de la pression prépondérante (HP) dans la zone de la palette normalement exposée à cette pression. L'exercice de la pression (HP) sur la surface latérale (S3) permet, de plus, d'établir une étanchéité de la palette contre son logement, sur une ligne de contact (9) de ces deux pièces, se situant en arête arrière de la face latérale de la palette, opposée à celle exposée à la pression (HP).

Il doit être remarqué que la palette est symétrique de part et d'autre de son axe de symétrie (Z-Z) de sorte que le comportement de la palette soit le même, que la pression (HP) vienne d'un côté ou de l'autre, par rapport à cet axe.

La forme de réalisation de la figure 2 montre les mêmes caractéristiques et dispositions que celles de la figure 1, à la différence toutefois que la surface (S2) est choisie supérieure à la surface (S1) de sorte que la palette soit en appui de collage contre la surface d'application statorique (3A).

En vue d'obtenir un contact satisfaisant d'appui de collage, la portion courbe de surface (S1) est suivie d'une zone ou bandeau (10) de contact avec la surface d'application statorique (3A). On a vu que dans la forme de réalisation de la figure 1 le contact se résume à une génératrice (G).

Le contact d'appui d'équilibre (figure 1) ou le contact d'appui de collage (figure 2) sont choisis en fonction de la version d'utilisation possible du dispositif hydraulique ou électrohydraulique rotatif considéré : version pompe, moteur, frein ou ralentisseur.

## Revendications

1. Palette coulissante de rotor pour dispositifs hydrauliques rotatifs, susceptible de venir en appui d'équilibre ou de collage de palette contre une surface statorique (3A) d'application au moyen d'une surface d'application de palette (S2) exposée à la pression du fluide et d'un ressort (8), de forme symétrique de part et d'autre d'un axe médian (Z-Z) avec de part et d'autre de celui-ci, une portion courbe (2) de contact avec ladite surface statorique d'application (3A), non ajustée complètement à cette surface statorique et dégageant une surface courbe (S1) également exposée à la pression du fluide, en opposition axiale avec ladite surface d'application de palette (S2), caractérisée en ce qu'elle est allongée selon son axe médian (Z-Z) et en ce que cette surface courbe (S1) étant ménagée de part et d'autre de la palette, la surface d'application de palette (S2) est ménagée, également de part et d'autre de la palette, sur une portion compensatrice (4) de la palette destinée à rester hors du rotor et sensiblement parallèle à la surface statorique d'application, ladite surface d'application de palette (S2) étant au moins sensiblement égale à la surface courbe (S1) de sorte que la palette (1) est en appui d'équilibre, voire en appui de collage, contre la surface statorique d'application.

2. Palette coulissante selon la revendication 1, caractérisée en ce que la palette montre sur chacune de ses deux faces latérales, une surface (S3) creusée de manière à se poursuivre sur une certaine longueur à l'intérieur du logement (6) tout en laissant subsister une partie arrière non creusée de palette, laquelle surface latérale (S3) exposée à la pression prépondérante, permet l'établissement d'une étanchéité de la palette contre son logement sur une ligne de contact (9) se situant en arête arrière de la face latérale de la palette, opposée à celle exposée à la pression prépondérante.

3. Palette coulissante selon la revendication 1, caractérisée en ce que le contact de l'appui d'équilibre de la palette avec la surface d'application statorique se fait suivant une génératrice (G.)

4. Palette coulissante selon la revendication 1, caractérisée en ce que le contact de l'appui de collage de palette avec, la surface d'application statoriqué se fait suivant une zone ou bandeau (10).

5. Palette coulissante selon l'une quelconque des revendications 1 à 4, caractérisée en ce qu'elle est percée d'au moins un canal (5) d'équilibrage hydraulique.

## Claims

1. Sliding vane for rotors of hydraulic rotary devices susceptible to come into balanced or ' binding bearing engagement of the vane against an application surface of a stator (3A) by means of a vane application surface (S2) exposed to the pressure of the fluid and a spring (8), of symmetrical shape on each side of a median axis (Z-Z) with on respective sides thereof a curved portion (2) adapted for contact with said application surface (3A) of the stator, not mated completely to this surface of the stator and exposing a curved surface (S1) also exposed to the pressure of the fluid, axially opposed to said vane application surface (S2), characterized in that it is elongate along its median axis (Z-Z) and in that, this curved surface (S1) being formed on either side of the vane, the vane application surface (S2) is formed, also on either side of the vane, on a compensator portion (4) of the vane adapted to remain outside the rotor and substantially parallel to the appiica- tion surface of the stator, said vane application surface (S2) being at least substantially equal to the curved surface (S1) so that the vane (1) is in balanced or binding bearing engagement with the application surface of the stator.

2. Sliding vane according to claim 1, characterized in that the vane has on each of its two sides a surface (S3) hollowed out so as to continue inside the housing (6) over a certain length while leaving a non-hollowed out rear part of the vane, which side surface (S3) exposed to the dominant pressure makes it possible to establish a seal between the vane and its housing on a contact line (9) at the rear edge of the'side of the vane opposite that exposed to the dominant pressure.

3. Sliding vane according to claim 1, characterized in that the vane is in balanced bearing engagement with the application surface of the stator along a generatrix (G).

4. Sliding vane according to claim 1, characterized in that the vane is in binding bearing engagement with the application surface of the stator over an area or strip (10).

5. Sliding vane according to any one of claims 1 to 4, characterized in that there is at least one hydraulic balancing channel (5) extending through it.

## Patentansprüche

1. Gleitschieber für Rotoren hydraulischer Drehkolbenanlagen, der im Gleichgewicht oder unter Andrücken sich gegen eine Statorabstützfläche (3A) mittels einer dem Druck eines Fluids und einer Feder (8) ausgesetzten Schieberandrückfläche (S2) symmetrisch zu beiden Seiten einer Mittelachse (Z-Z) anlegbar ist, mit einem zu beiden Seiten dieser Mittelachse vorgesehenen gekrümmten Abschnitt (2) zum Kontakt mit der genannten Statorabstützfläche (3A), welcher Abschnitt nicht vollständig auf diese Statorfläche ausgerichtet ist, sondern axial gegenüber der genannten Schieberandrückfläche (S2) eine gleichfalls dem Fluiddruck ausgesetzte gekrümmte Fläche (S1) freigibt, dadurch gekennzeichnet, daß er entlang seiner Mittelachse (Z-Z) verlängert ist und daß diese gekrümmte Fläche (S1) beidseits des Schiebers vorgesehen ist, wobei die Schieberandrückfläche (S2), gleichfalls beidseits des Schiebers, auf einem Ausgleichsabschnitt (4) des Schiebers vorgesehen ist, welcher außerhalb des Rotors und im wesentlichen parallel zur Statorabstützfläche zu liegen bestimmt ist, wobei die Schieberandrückfläche (S2) zumindest im wesentlichen gleich der gekrümmten Fläche (S1) ist, so daß der Schieber (1) im Gleichgewicht, gegebenenfalls sogar unter Druck, an der Statorabstützfläche anliegt.

2. Gleitschieber nach Anspruch 1, dadurch gekennzeichnet, daß der Schieber auf jeder seiner beiden Seitenflächen eine derart ausgekehlte Fläche (S3) aufweist, daß sie sich über eine bestimmte Länge in das Innere der Aufnahme (6) fortsetzt, jedoch ein hinterer, nicht ausgekehlter Schieberteil bestehen bleibt, wobei die dem überwiegenden Druck ausgesetzte Seitenfläche (S3) eine Abdichtung des Schiebers gegen seine Aufnahme an einer Kontaktlinie (9) erlaubt, die an der hinteren Kante der dem überwiegenden Druck ausgesetzten Seitenfläche gegenüberliegenden Seitenfläche des Schiebers gelegen ist.

3. Gleitschieber nach Anspruch 1, dadurch gekennzeichnet, daß der Kontakt für die Anlage des Schiebers an der Statorabstützfläche im Gleichgewicht entlang einer Mantellinie (G) erfolgt.

4. Gleitschieber nach Anspruch 1, dadurch gekennzeichnet, daß der Andrückkontakt des Schiebers an der Statorabstützfläche entlang ei- 'ner Zone oder eines Streifens (10) erfolgt.

5. Gleitschieber nach einem der Ansprüche 1 bis 4, dadurch gekennzeichnet, daß er von wenigstens einem Kanal (5) zum hydraulischen Ausgleich durchzogen ist.
